# FASCICULE DE BREVET EUROPEEN

(11) **EP 3 206 884 B1**
(45) Date de publication et mention de la délivrance du brevet: **24.06.2020**
(21) Numéro de dépôt: 15775753.5
(22) Date de dépôt: 12.10.2015
(51) Int. Cl.: B42D 25/351, B42D 25/355, B42D 25/373, B42D 25/387, B42D 25/342

(54) **ELEMENT DE SECURITE, ET DOCUMENT SECURISE**
SICHERHEITSELEMENT UND SICHERHEITSDOKUMENT
SECURITY ELEMENT AND SECURITY DOCUMENT

(30) Priorité: 13.10.2014 FR 1459787
(43) Date de publication de la demande: 23.08.2017
(73) Titulaire: Oberthur Fiduciaire SAS, 75008 Paris (FR)
(72) Inventeur: MACHIZAUD, Jacques, F-38500 Voiron (FR); CAMUS, Michel, F-38140 Rives Sur Fure (FR)
(74) Mandataire: Nony
(86) Numéro de dépôt international: PCT/EP2015/073581
(87) Numéro de publication internationale: WO 2016/059001

(56) Documents cités:
- WO-A1-99/04983
- WO-A2-2014/006416
- US-A1- 2009 045 618
- US-A1- 2012 025 514
- US-A1- 2012 189 159

## Description

La présente invention concerne les éléments de sécurité pour documents sécurisés.

L'invention concerne plus particulièrement les éléments de sécurité comportant un support au moins partiellement transparent et des couches portées par ce support pour faire apparaître des motifs lorsque l'élément est observé en lumière transmise ou en réflexion.

WO 2014/006416 A2 divulgue un dispositif de sécurité comprenant des éléments formant un premier motif et un second motif chevauchant le premier, les premier et second motifs étant espacés par une couche transparente, les premier et second motifs en combinaison obstruant à divers degrés le passage de lumière transmise vers un observateur à travers le dispositif selon la position de visualisation.

US 2012/025514 A1 décrit un élément de sécurité comportant un substrat au moins partiellement transparent, sur le recto et le verso duquel figurent respectivement et partiellement des premières et des deuxièmes marques sous la forme de métallisations et/ou d'impressions, les premières marques se superposant majoritairement aux deuxièmes marques, les premières et deuxièmes marques formant respectivement des premier et deuxième motifs distincts selon leurs faces respectives, le degré de visibilité des deuxièmes marques variant avec l'angle d'observation du recto de l'élément de sécurité.

US 2012/189159 A1 divulgue un élément de sécurité comportant un système optique comportant un substrat transparent ou translucide, du côté d'une première face du substrat une image combinée comportant une pluralité d'images codées imbriquées, une trame de révélation superposée à l'image combinée, permettant d'observer les images codées lors d'un changement de la direction d'observation de l'élément de sécurité relativement au système optique.

Il est largement connu d'utiliser comme élément de sécurité des fils de sécurité constitués par une bande d'une matière thermoplastique transparente revêtue sur une face d'au moins d'un dépôt de métal avec des ajours formés par démétallisation, faisant apparaître des motifs lorsque l'élément est observé en lumière transmise, une telle sécurité étant encore appelée CLEARTEXT.

La demande WO 2009/053673 divulgue un tel élément de sécurité. Ce document décrit un fil de sécurité comportant un support pourvu d'une couche de métal opaque ajourée définissant un motif, cette couche étant revêtue d'une couche diffusante déposée sous forme de motif. En lumière transmise, l'apparence du fil est sensiblement la même qu'en l'absence de couche diffusante. Toutefois, lorsque l'observation s'effectue en lumière réfléchie, le motif de la couche diffusante peut apparaître.

L'invention vise à perfectionner encore les éléments de sécurité, afin de proposer de nouveaux effets, notamment visibles à l'œil nu, en lumière blanche, infrarouge ou ultraviolette, sans compliquer outre mesure leur fabrication.

L'invention a ainsi pour objet, selon un premier de ses aspects, un élément de sécurité pour document sécurisé comme défini en revendication 1.

L'invention permet d'avoir au moins une information visible d'un seul côté de l'élément, en lumière réfléchie, notamment sur la face verso et sur la face recto, sans avoir à prévoir de structures optiques relativement coûteuses et complexes à fabriquer, telles que des structures interférentielles, notamment des structures interférentielles multicouches de type PVD, respectivement au recto et au verso.

Par rapport à la structure décrite dans la publication WO 2009/053673, la structure selon l'invention permet d'obtenir des effets supplémentaires. La résistance à la contrefaçon est en particulier améliorée car il est plus difficile de contrefaire une couche semi-transparente qu'une couche opaque. L'invention permet également de combiner par observation en lumière transmise les informations visibles en réflexion respectivement au recto et au verso. Ceci procure un effet plus attractif pour le grand public.

L'invention permet de réaliser, si on le souhaite, une sécurité de niveau 1 révélant à l'œil nu et à la lumière du jour des motifs différents selon les faces observées et/ou les conditions d'observation, en lumière transmise ou en lumière réfléchie.

En particulier, l'un de ces motifs peut apparaître de façon conventionnelle en lumière transmise à la manière d'un CLEARTEXT.

Le deuxième motif peut avoir une position repérée par rapport au premier motif. En particulier, le deuxième ajour peut se superposer au moins partiellement à la première région apparaissant pleine de la première couche. Cela peut permettre d'utiliser la première couche pour définir l'aspect du deuxième motif en lumière réfléchie.

Le premier ajour peut se superposer au moins partiellement à la deuxième région apparaissant pleine de la deuxième couche.

La première couche peut être diffusante ou non.

Le premier motif peut être exclusivement superposé à la deuxième région apparaissant pleine.

Le deuxième motif peut se superposer exclusivement à la première région apparaissant pleine. Les ajours de la première couche peuvent se superposer exclusivement à des régions apparaissant pleines de la deuxième couche.

La première couche peut être formée par une impression. En variante, la première couche est formée par un dépôt de métal. Le dépôt de métal peut être suffisamment mince pour que la première région apparaissant pleine soit non opaque.

La première région apparaissant pleine peut aussi avoir son caractère non opaque dû à la présence d'une trame.

La deuxième couche peut être formée par une impression. Il s'agit en particulier d'une impression non réfléchissante, de préférence non métallique.

La deuxième couche peut avantageusement comporter une encre diffusante. La deuxième couche peut en variante être formée par un dépôt de métal. Ce dernier peut être suffisamment mince pour que la deuxième région apparaissant pleine soit non opaque. La deuxième région apparaissant pleine peut avoir son caractère non opaque dû à la présence d'une trame.

Le premier motif peut être complètement entouré par la première région apparaissant pleine, en vue de face.

Le deuxième motif peut être complètement entouré par la deuxième région apparaissant pleine, en vue de face.

Les première et deuxième couches sont de préférence situées respectivement au recto et au verso du support.

L'aspect différent des faces recto et verso, notamment lorsque la première couche est métallique et la face verso de couleur blanche, peut faciliter la fabrication des documents incorporant l'élément, en constituant un repère visuel très facile à discerner lors de l'insertion de l'élément et de son contrôle.

Par "support au moins partiellement transparent", il faut comprendre qu'il existe au moins une région du support qui est suffisamment transparente ou translucide pour que l'on puisse observer le premier motif en lumière transmise à travers l'élément de sécurité.

Par "région apparaissant pleine", il faut comprendre que l'aspect de cette région est celui d'une région pleine. La région peut être effectivement pleine à l'échelle microscopique. Elle peut aussi ne pas l'être, mais conserver l'aspect d'une région pleine, ce qui est le cas par exemple lors de la réalisation dans ladite région d'une fine trame dont les lignes sont suffisamment rapprochées pour ne pas pouvoir être distinguées par l'œil nu en raison du pouvoir de résolution de celui-ci. En particulier une trame dont la résolution est supérieure à 300 points par pouce (« dot per inch » ou « dpi » en anglais) est invisible à l'œil, notamment pour un individu possédant une vision moyenne, à une distance de 25 cm (ce qui correspond à une distance moyenne d'observation). Ainsi, deux points espacés d'environ 70 µm ou moins ne sont pas distinguables à cette distance.

Par "position repérée", il faut comprendre que le premier motif est disposé avec un positionnement prédéfini et non aléatoire par rapport au deuxième motif en raison de la connaissance, lors de la fabrication, de la position du premier motif lorsque le deuxième est créé.

Par "couche non complètement opaque", il faut comprendre que la couche laisse passer la lumière blanche dans certaines conditions d'observation au moins, avec un facteur de transmission (ou transmittance) de préférence d'au moins 10%, mieux d'au moins 20% mesuré selon la norme ISO 15368. On parle également de semi-transparence.

Le caractère semi-transparent de la couche peut être indépendant de l'angle d'observation, ce qui est par exemple le cas pour un dépôt de métal d'épaisseur homogène mais très fin. Le caractère semi-transparent peut aussi dépendre de l'angle d'observation, ce qui est le cas lors de l'utilisation de plaquettes opaques orientées dans une même direction, non parallèle au plan du substrat. Dans ce cas, lorsque la couche est observée dans ladite direction, elle laisse passer la lumière entre les plaquettes et lorsqu'elle est observée dans une direction sensiblement perpendiculaire à la direction d'orientation des plaquettes, ces dernières font obstacle à la lumière.

L'élément de sécurité est notamment un fil de sécurité, un film, par exemple un foil ou un film de lamination, ou un patch. Il s'agit de préférence d'un fil de sécurité.

L'invention a encore pour objet un document sécurisé intégrant un élément de sécurité selon l'invention.

Ledit document sécurisé est par exemple un moyen de paiement, tel qu'un billet de banque, une carte de paiement, un chèque ou un ticket restaurant, un document d'identité, tel qu'une carte d'identité, un visa, un passeport ou un permis de conduire, une carte, notamment d'accès, un ticket de loterie, un titre de transport ou encore un ticket d'entrée à des manifestations culturelles ou sportives, une carte de fidélité, une carte de prestation, une carte d'abonnement, une carte à jouer ou à collectionner, un bon d'achat ou un voucher. Il s'agit de préférence d'un document comprenant une couche fibreuse, notamment lorsque l'élément de sécurité est un fil de sécurité. Dans ce cas, l'élément de sécurité est introduit dans le document sécurisé en masse ou en fenêtre (s), et de préférence en fenêtre(s).

Lorsque l'élément de sécurité est un film, par exemple un foil ou un film de lamination, ou un patch, il est appliqué en surface du document sécurisé.

L'élément étant intégré au substrat du document, la présence de la deuxième couche, visible au verso, de préférence de couleur blanche ou métallique, peut réduire la visibilité de l'élément hors des fenêtres éventuelles du document lorsque ce dernier est observé côté verso.

De façon surprenante, l'aspect de l'élément de sécurité du côté de la première couche peut apparaître sensiblement uniforme en réflexion, notamment lorsque la deuxième couche est diffusante et présente sensiblement la même couleur que le substrat dans lequel l'élément est inséré ou sur lequel il est fixé. De la sorte lors de l'observation en lumière réfléchie depuis le recto, les zones au regard des ajours de la deuxième couche présentent la même couleur que les zones au regard de la deuxième couche.

L'élément de sécurité peut ou non s'étendre d'un bord à l'autre du document.

L'élément et/ou le document peut comporter un ou plusieurs autres éléments de sécurité supplémentaires tels que définis ci-après.

Parmi les éléments de sécurité supplémentaires, certains sont détectables à l'œil, en lumière du jour ou en lumière artificielle, sans utilisation d'un appareil particulier. Ces éléments de sécurité supplémentaires comportent par exemple des fibres ou planchettes colorées, des fils imprimés ou métallisés totalement ou partiellement. Ces éléments de sécurité supplémentaires sont dits de premier niveau.

D'autres types d'éléments de sécurité supplémentaires sont détectables seulement à l'aide d'un appareil relativement simple, tel qu'une lampe émettant dans l'ultraviolet (UV) ou l'infrarouge (IR). Ces éléments de sécurité supplémentaires comportent par exemple des fibres, des planchettes, des bandes, des fils ou des particules. Ces éléments de sécurité peuvent être visibles à l'œil nu ou non, étant par exemple luminescents sous l'éclairage d'une lampe de Wood émettant à une longueur d'onde de 365 nm. Ces éléments de sécurité sont dits de deuxième niveau.

D'autres types d'éléments de sécurité supplémentaires nécessitent pour leur détection un appareil plus sophistiqué. Ces éléments de sécurité sont par exemple capables de générer un signal spécifique lorsqu'ils sont soumis, de manière simultanée ou non, à une ou plusieurs sources d'excitation extérieure. La détection automatique du signal permet d'authentifier, le cas échéant, le document. Ces éléments de sécurité supplémentaires comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces éléments de sécurité supplémentaires sont dits de troisième niveau.

Le ou les éléments de sécurité supplémentaires présents au sein de l'élément de sécurité selon l'invention et/ou du document peuvent présenter des caractéristiques de sécurité de premier, de deuxième ou de troisième niveau.

L'invention a encore pour objet, selon un autre de ses aspects, un procédé d'authentification d'un document sécurisé comme défini en revendication 15. L'observation peut s'effectuer au travers d'une fenêtre du document.

Cette description divulgue aussi un procédé de fabrication d'un document tel que défini ci-dessus, dans lequel on incorpore en fenêtre(s) ou en surface l'élément de sécurité selon l'invention.

L'invention pourra être mieux comprise à la lecture de la description détaillée qui va suivre, d'exemples de mise en œuvre non limitatifs de celle-ci, ainsi qu'à l'examen du dessin annexé, sur lequel :
- la figure 1 représente de façon schématique un exemple de document sécurisé selon l'invention,
- la figure 2 représente en coupe transversale selon II-II le document sécurisé et l'élément de sécurité,
- les figures 3A à 3C représentent respectivement l'élément de sécurité observé en réflexion au recto, en réflexion au verso, et en transmission, et
- les figures 4 à 6 représentent des variantes d'éléments de sécurité en section transversale.

Sur les figures, les proportions réelles respectives des différents éléments constitutifs n'ont pas toujours été respectées, dans un souci de clarté du dessin. De plus, certaines couches peuvent apparaître monolithiques sur les figures alors qu'elles sont en réalité constituées de plusieurs sous-couches. Des couches d'adhésif peuvent ne pas avoir été représentées entre différentes couches constitutives.

On a représenté sur les figures 1 et 2 un exemple de document sécurisé 1 conforme à un exemple de mise en œuvre de l'invention, par exemple un billet de banque.

Le document 1 comporte un substrat 2, de préférence en papier, formé d'un ou plusieurs jets fibreux, qui intègre un élément de sécurité 10 selon l'invention, sous forme de fil (« thread » en anglais) dans l'exemple considéré.

L'élément de sécurité 10 comporte un support 11 en matière thermoplastique, qui assure la résistance mécanique du fil. Ce support 11 est par exemple en matière thermoplastique transparente telle que du PET ou du polyester. L'épaisseur *e* du support 11 va par exemple de 2 à 30 µm et la largeur w de l'élément 10 de 1 à 30 mm et de préférence de 4 à 10 mm. Le support 11 peut également être une couche adhésive, notamment dans le cas d'un foil.

L'élément de sécurité 10 comporte une première couche 12, par exemple formée par métallisation et démétallisation. La couche 12 comporte ainsi, par exemple, une ou plusieurs régions apparaissant pleines 12a et un ou plusieurs ajours 12b. Le ou les ajours 12b sont visibles en lumière transmise à travers une fenêtre 3 du document 1 et définissent un ou plusieurs premiers motifs M1 tels qu'illustrés sur la figure 3C par exemple. Les motifs M1 sont par exemple des motifs alphanumériques, ou des représentations de sujets divers tels que personnages, animaux, végétaux, paysages, monuments. Les motifs M1 peuvent se retrouver ailleurs sur le document 1, étant par exemple imprimés sur le substrat ou étant par exemple un filigrane.

Le ou les motifs M1 peuvent encore être des images tramées, donnant une impression de relief grâce à un effet d'ombrage. Dans ce cas, les ajours 12b présentent des tailles et une répartition adaptées à créer de telles images.

La première couche 12 peut ainsi former une image reconnaissable, dont le sujet est par exemple présent ailleurs sur le document.

Bien que la première couche 12 comporte préférentiellement une métallisation, elle peut aussi comporter des motifs imprimés, en écriture positive ou négative, par exemple avec une encre métallique, magnétique ou électriquement conductrice. La première couche peut comporter une encre diffusante.

La ou les régions apparaissant pleines 12a peuvent être sans ajour microscopique, c'est-à-dire véritablement pleines. Dans ce cas, la semi-transparence est obtenue en réduisant suffisamment l'épaisseur de métal déposée.

Le métal est par exemple de l'aluminium, du cuivre, de l'étain, de l'or, du nickel, du chrome, de l'argent, et l'un de leurs alliages.

En variante, la ou les régions 12a apparaissent pleines et sont non opaques grâce à la présence d'ajours microscopiques tels que des trames rapprochées, de façon à leur conférer une semi-transparence. Dans ce cas, l'épaisseur de métal déposée peut être plus importante, car la semi-transparence n'est plus obtenue nécessairement par la faible épaisseur déposée.

La première couche 12 peut laisser passer au moins 10% de la lumière blanche dans les régions apparaissant pleines. Le facteur de transmission ou transmittance est mesuré selon norme ISO 15368.

La première couche 12 peut être colorée, notamment par un colorant et non par un pigment, par exemple un composé azoïque.

L'élément de sécurité 10 comporte une deuxième couche 13, située par exemple comme illustré sur la figure 2, à l'opposé de la première couche 12 par rapport au support 11.

La deuxième couche 13 peut ne pas recouvrir toute la face 11a du support 11 et présenter une ou plusieurs régions apparaissant pleines 13a et un ou plusieurs ajours 13b. Ces derniers définissent des motifs M2 visibles en réflexion du côté de la face verso 6 de l'élément 10, comme illustré sur la figure 3B.

La deuxième couche 13 peut être non opaque, la ou les régions apparaissant pleines 13a étant semi-transparentes.

Cette semi-transparence peut être due à la nature non opaque de la matière de la deuxième couche 13. En variante, les régions 13a sont tramées, étant formées de fines trames rapprochées qui laissent passer la lumière en transmission, mais apparaissent pleines en réflexion.

De préférence, la deuxième couche 13 est de couleur proche de celle du substrat 2 du document 1, et sera ainsi le plus souvent blanche.

La composition de la deuxième couche peut ainsi être ajustée en fonction de la couleur (L*,a*,b*) du substrat 2 du document 1.

La deuxième couche 13 est de préférence diffusante et à base de pigment(s) dispersé(s) dans un liant.

Lorsque l'on recherche un effet diffusant, la deuxième couche 13 peut comporter un mélange d'au moins deux charges, notamment nanométriques, d'indices de réfraction différents.

Sans être liée par une théorie, la Demanderesse estime que le mélange desdites au moins deux charges nanométriques d'indices de réfraction différents permet d'amplifier le phénomène de diffusion car la charge nanométrique d'indice de réfraction moindre réfracte peu la lumière incidente qui parcourt alors un chemin optique plus grand et pénètre davantage au sein de la couche, tandis que la charge nanométrique d'indice de réfraction plus élevé augmente le nombre de diffusions au sein de la couche. On obtient ainsi une pénétration importante et une diffusion importante de la lumière au sein de la couche, permettant ainsi à la couche de masquer la structure sous-jacente en réflexion sans que la couche ne soit opaque, ce qui nuirait à la visibilité de l'élément de sécurité en lumière transmise.

La deuxième couche 13 peut se présenter sous forme d'une couche de masquage unique, comportant ledit mélange précité d'au moins deux charges nanométriques.

De préférence encore, l'une au moins des charges nanométriques comporte de la silice (dioxyde de silicium) colloïdale, notamment pyrogénée, mieux est constituée de silice colloïdale pyrogénée. Une charge nanométrique comportant de la silice est avantageuse car elle présente l'avantage de ne pas absorber le rayonnement UV utile à la luminescence, ce qui permet de réaliser l'élément de sécurité avec une ou plusieurs couches luminescentes, notamment fluorescentes sous UV.

L'une des charges nanométriques du mélange, et de préférence la silice colloïdale, peut être présente en une quantité massique comprise entre 20 et 80 %, mieux entre 30 et 70 %, encore mieux entre 40 et 60 % par rapport à la masse de la deuxième couche 13.

La silice colloïdale a de préférence une dimension D50 comprise entre 30 et 1000 nm, mieux entre 30 et 500 nm, encore mieux entre 50 et 300 nm.

L'élément de sécurité peut comporter comme charge nanométrique du dioxyde de titane dans la deuxième couche 13. De préférence, la quantité de dioxyde de titane est suffisamment faible pour ne pas absorber outre mesure le rayonnement UV et permettre l'utilisation au sein de l'élément de sécurité d'au moins un composé luminescent, notamment fluorescent sous UV (365 nm), par exemple appliqué par impression sur la deuxième couche 13 ou mélangé à la deuxième couche ou à un vernis ou à un adhésif de l'élément de sécurité.

Le dioxyde de titane est de préférence de nature anatase, car il a alors l'avantage de présenter une plus faible absorption des UV par rapport au dioxyde de titane de nature rutile. Le dioxyde de titane anatase est notamment au moins partiellement transparent aux UV, et en particulier transparent sur au moins une plage de longueurs d'ondes du domaine des UV.

L'autre des charges nanométriques du mélange, et de préférence le dioxyde de titane, peut être présent en une quantité massique comprise entre 1 et 40 %, mieux entre 2 et 30 %, encore mieux entre 3 et 15 % par rapport à la masse de la deuxième couche.

Dans le cas d'un mélange silice colloïdale - dioxyde de titane, le rapport massique silice colloïdale / dioxyde de titane est de préférence compris entre 0,5/1 et 4/1, de préférence encore entre 2/1 et 3/1.

Le dioxyde de titane a de préférence une dimension D50 comprise entre 30 et 1000 nm, mieux entre 30 et 500 nm, encore mieux entre 50 et 300 nm.

Selon une variante préférée, lesdites au moins deux charges nanométriques sont respectivement de la silice colloïdale, de préférence pyrogénée, et du dioxyde de titane, de préférence anatase.

Selon cette variante, la silice colloïdale induit une diffusion de la lumière plus importante dans les longueurs d'onde courtes (bleu) et l'on obtient donc une couleur à dominante rouge-orangée en transmission (donc en réflexion spéculaire si les particules sont placées sur une couche au moins partiellement réfléchissante). Le dioxyde de titane permet de modifier le trajet de la lumière en augmentant la diffusion au sein de la deuxième couche 13, ce qui apporte une plus grande opacité et réduit ainsi l'aspect réfléchissant rouge-orangé produit par la silice colloïdale.

Selon une variante préférée, la deuxième couche 13 comprend en outre un pigment interférentiel multicouche.

Le pigment interférentiel multicouche présente la particularité de sélectionner préférentiellement certaines longueurs d'onde en réflexion et en transmission. Par exemple, un pigment iridescent bleu réfléchit dans la direction spéculaire (angle de réflexion égal à l'angle d'incidence) davantage les longueurs d'onde bleues que les autres. En transmission, la couleur obtenue est alors complémentaire de la couleur en réflexion, c'est-à-dire rouge-orangé. Les pigments interférentiels multicouches peuvent être relativement transparents, car peu absorbants, et par conséquent une couche de pigment interférentiel multicouche aura, en réflexion diffuse (dans toutes les autres directions autres que la direction spéculaire) la même couleur qu'en transmission (complémentaire à la couleur en réflexion spéculaire). En reprenant l'exemple ci-dessus, la couche de pigment iridescent bleu étalée sur un papier blanc donnera une couleur rouge-orangé.

Par « pigment interférentiel multicouche » il faut comprendre un pigment produisant une couleur par un phénomène d'interférences grâce à une succession sur le trajet de la lumière d'au moins deux matériaux d'indices de réfraction différents. Un pigment interférentiel multicouche est encore parfois qualifié de « nacre » dans le cas de couches déposées sur une base de forme plaquettaire. Un pigment interférentiel multicouche est différent d'un cristal liquide, qui peut générer également une couleur par un phénomène d'interférences en raison de sa structure intrinsèque.

Par combinaison de la couleur liée à la diffusion de la lumière par les charges nanométriques et de celle liée à la réflexion diffuse par le pigment interférentiel multicouche, on peut obtenir par synthèse additive des couleurs, une couleur sensiblement proche de celle du substrat du document 1, par exemple blanche, en choisissant de manière adéquate la couleur du pigment et celle de la charge ; de préférence, on combine aux charges nanométriques un pigment interférentiel multicouche bleu, vert ou bleu-vert, voire un mélange de pigments verts et bleus.

La combinaison du pigment et des charges nanométriques renforce la diffusion de la lumière incidente au sein de la deuxième couche. Cette combinaison permet également de limiter la proportion de la charge nanométrique ayant l'indice de réfraction le plus élevé, notamment le dioxyde de titane, donc de limiter l'opacification en lumière transmise et le cas échéant l'absorption des UV.

De préférence, le pigment interférentiel multicouche selon l'invention comporte une base transparente, de préférence minérale, revêtue d'au moins une couche d'un matériau d'indice de réfraction différent de celui de la base. Le pigment peut comporter une base plaquettaire, de préférence en mica ou en verre. Par exemple, le pigment comporte du mica ou de la silice (dioxyde de silicium) enrobé de dioxyde de titane.

Le pigment présente de préférence un substrat transparent par exemple en mica, et notamment des caractéristiques optiques complémentaires de celles de la silice pyrogénée colloïdale. Lorsque le substrat est blanc, le pigment est de préférence bleu ou vert ou bleu-vert. La couleur du pigment est celle obtenue en réflexion spéculaire d'incidence non normale.

De préférence, comme expliqué ci-dessus, le pigment interférentiel présente une couleur bleue, vert ou bleu-vert.

La taille moyenne D50 du pigment est de préférence comprise entre 2 et 150 microns, mieux entre 5 et 40 microns, encore mieux entre 5 et 25 microns.

Le pigment interférentiel multicouche peut être non goniochromatique, et ne comporter par exemple qu'une seule couche enrobant une base.

La quantité massique de pigment interférentiel multicouche par rapport à la masse de la deuxième couche 13 est de préférence compris entre 1 et 40 %, mieux entre 2 et 30 %, encore mieux entre 5 et 15 %.

En variante, la deuxième couche 13 est formée par un dépôt de métal.

L'élément 10 peut comporter une couche d'adhésif thermoscellable sur chacune de ses faces externes, non représentée.

Lorsque l'élément 10 est observé en réflexion du côté de la face recto 5, on peut observer les motifs M1 par contraste entre la couleur de la ou des régions apparaissant pleines 12a de la première couche 12 et celle du ou des ajours 12b formés dans celle-ci, comme illustré à la figure 3A. Les motifs M2 n'apparaissent pas ou apparaissent peu, en particulier lorsque la deuxième couche 13 est diffusante et que sa couleur est proche de celle du substrat 2.

Lorsque l'élément 10 est observé en transmission du côté de la face recto 5, étant éclairé depuis la face verso 6, non seulement les motifs M1 sont visibles mais également les motifs M2, grâce à la semi-transparence des régions 12a de la première couche 12, comme illustré à la figure 3C.

Quand l'élément 10 est observé en réflexion du côté de la face verso 6, seuls les motifs M2 sont visibles, comme illustré à la figure 3B. Ils sont d'autant plus visibles que la couleur de la première couche 12 contraste avec celle de la deuxième couche 13.

L'invention n'est pas limitée aux exemples qui viennent d'être décrits.

L'élément de sécurité 10 selon l'invention peut se présenter sous une forme autre qu'un fil de sécurité, et par exemple sous la forme d'un patch ou d'une structure appliquée en surface par transfert, encore appelée "*fοil*"*.*

Dans une variante non illustrée, les première et deuxième couches se situent d'un même côté du support 11.

La première couche 12 peut, dans une variante, comporter des plaquettes orientables magnétiquement. De telles plaquettes constituent un écran opaque pour un certain angle d'observation, généralement perpendiculaire à leur direction d'orientation. Lorsque les plaquettes orientées sont observées dans une direction sensiblement parallèle à leur direction d'orientation, il est possible de voir entre elles et la couche devient semi-transparente. Une première couche comprenant des plaquettes orientables magnétiquement, pouvant convenir à la réalisation de la première couche, est décrite dans les publications WO 2012/176169 A1 ou WO 2013/190522 A2.

L'élément de sécurité 10 selon l'invention peut recevoir toute structure additionnelle augmentant la sécurité, telle que par exemple une couche de cristaux liquides ou de pigments goniochromatiques, un réseau de diffraction, un hologramme, ou une structure optique telle qu'une lentille de Fresnel, entre autres exemples.

Dans la variante illustrée à la figure 4, l'élément de sécurité 10 comporte sur la face recto du support 11 une couche intermédiaire d'opacité variable 20 comportant des plaquettes orientées magnétiquement, telles que décrites dans les publications WO 2012/176169 A1 ou WO 2013/190522 A2 mentionnées ci-dessus. Cette couche intermédiaire 20 présente une opacité qui varie avec la direction d'observation. Ainsi, sous incidence normale par exemple, la première couche 12 qui recouvre la couche intermédiaire 20 est opaque et sous une incidence qui correspond sensiblement à la direction d'orientation des plaquettes, la couche intermédiaire 20 est non opaque.

La couche intermédiaire 20 s'étend par exemple continûment sur toute la surface du support 11.

Dans la variante de la figure 5, la première couche 12 est une couche métallique recouverte par une couche 12c embossée, de façon à créer au niveau de chaque première région 12a un réseau de diffraction visible en réflexion.

La première couche 12 peut suivre par-dessous le relief de la couche embossée 12c.

En variante, la première couche 12 recouvre la couche embossée 12c.

Dans la variante de la figure 6, la première couche 12 est formée par une impression d'une encre absorbante, et elle est recouverte par une couche 12c de cristaux liquides cholestériques, qui recouvre par exemple les régions pleines 12a et ajours 12b.

Les cristaux liquides sont non opaques et leur effet goniochromatique n'est visible que là où ils se superposent avec les régions pleines 12a.

L'expression "comportant un" doit se comprendre comme étant synonyme de "comprenant au moins un".

## Revendications

1. Elément de sécurité (10) pour document sécurisé (1), comportant :
- un support (11) au moins partiellement transparent,
- une première couche (12) portée par le support, formée par un dépôt de métal ou une impression, la première couche ne recouvrant que partiellement le support de façon à définir au moins une première région apparaissant pleine (12a) mais non complètement opaque et un premier ajour (12b) délimitant au moins partiellement au moins un premier motif (M1),
- une deuxième couche (13) portée par le support, se superposant au moins partiellement à la première, ne recouvrant que partiellement le support de façon à définir au moins une deuxième région (13a) apparaissant pleine mais non complètement opaque et au moins un deuxième ajour (13b) délimitant au moins partiellement au moins un deuxième motif (M2),
le premier motif (M1) étant visible en lumière transmise depuis les deux faces de l'élément de sécurité et en lumière réfléchie seulement depuis le recto de l'élément de sécurité, et le deuxième motif (M2) étant visible en lumière transmise depuis les deux faces de l'élément de sécurité et en lumière réfléchie seulement depuis le verso de l'élément de sécurité.

2. Elément selon la revendication 1, le deuxième motif (M2) ayant une position repérée par rapport au premier motif (M1).

3. Elément selon la revendication 1 ou 2, le deuxième ajour (13b) se superposant au moins partiellement à la première région apparaissant pleine (12a) de la première couche (12).

4. Elément selon l'une quelconque des revendications 1 à 3, le premier ajour (12b) se superposant au moins partiellement à la deuxième région apparaissant pleine (13a) de la deuxième couche (13).

5. Elément selon l'une quelconque des revendications 1 à 4, la première couche (12) étant formée par une impression.

6. Elément selon l'une quelconque des revendications 1 à 4, la première couche (12) étant formée par un dépôt de métal, le dépôt de métal étant de préférence suffisamment mince pour que la première région apparaissant pleine (12a) soit non opaque.

7. Elément selon l'une quelconque des revendications 1 à 5, la première couche (12) étant diffusante.

8. Elément selon l'une des revendications 1 à 7, la première région apparaissant pleine (12a) ayant son caractère non opaque dû à la présence d'une trame.

9. Elément selon l'une quelconque des revendications 1 à 8, la deuxième couche (13) étant formée par une impression, notamment non métallique, la deuxième couche (13) comportant une encre diffusante.

10. Elément selon l'une quelconque des revendications 1 à 9, la deuxième couche (13) étant formée par un dépôt de métal, le dépôt de métal étant suffisamment mince pour que la deuxième région apparaissant pleine (13a) soit non opaque ou la deuxième région apparaissant pleine (13a) ayant son caractère non opaque dû à la présence d'une trame.

11. Elément selon l'une quelconque des revendications précédentes, le premier motif (M1) étant complètement entouré par la première région apparaissant pleine (12a), en vue de face.

12. Elément selon l'une quelconque des revendications précédentes, les première et deuxième couches (12,13) étant situées respectivement au recto et au verso du support (11).

13. Elément selon l'une quelconque des revendications précédentes, le deuxième motif (M2) se superposant exclusivement à la première région apparaissant pleine (12a), le premier motif (M1) étant exclusivement superposé à la deuxième région apparaissant pleine (13a).

14. Document sécurisé (1) comportant un élément de sécurité (10) tel que défini à l'une quelconque des revendications précédentes, la deuxième couche (13) ayant de préférence une couleur proche de celle d'un substrat du document dans lequel l'élément est intégré ou sur lequel l'élément est fixé, le substrat et la deuxième couche étant de préférence de couleur blanche.

15. Procédé d'authentification d'un document tel que défini à la revendication 14, comportant les étapes consistant à :
- observer l'élément de sécurité (10) en transmission,
- observer l'élément de sécurité (10) en réflexion, au recto et au verso,
- générer une information concernant l'authenticité du document au moins sur la base desdites observations.

## Patentansprüche

1. Sicherheitselement (10) für ein gesichertes Dokument (1), aufweisend:
- einen Träger (11), der zumindest teilweise transparent ist,
- eine erste Schicht (12), die von dem Träger getragen wird, die von einer Metallabscheidung oder einem Aufdruck gebildet ist, wobei die erste Schicht den Träger nur teilweise abdeckt, um mindestens einen ersten Bereich, der voll erscheint (12a) aber nicht vollständig opak ist, und eine erste Öffnung (12b), die mindestens ein erstes Motiv (M1) zumindest teilweise begrenzt, zu definieren,
- eine zweite Schicht (13), die von dem Träger getragen wird, welche die erste zumindest teilweise überlagert, welche den Träger nur teilweise abdeckt, um mindestens einen zweiten Bereich (13a), der voll erscheint aber nicht vollständig opak ist, und mindestens eine zweite Öffnung (13b), die mindestens ein zweites Motiv (M2) zumindest teilweise begrenzt, zu definieren, wobei das erste Motiv (M1) im Durchlicht von beiden Seiten des Sicherheitselements, und im reflektierten Licht nur von der Vorderseite des Sicherheitselements sichtbar ist, und das zweite Motiv (M2) im Durchlicht von beiden Seiten des Sicherheitselements, und im reflektierten Licht nur von der Rückseite des Sicherheitselements sichtbar ist.

2. Element nach Anspruch 1, wobei das zweite Motiv (M2) eine verortete Position bezogen auf das erste Motiv (M1) aufweist.

3. Element nach Anspruch 1 oder 2, wobei die zweite Öffnung (13b) den ersten Bereich, der voll erscheint (12a), der ersten Schicht (12) zumindest teilweise überlagert.

4. Element nach einem der Ansprüche 1 bis 3, wobei die erste Öffnung (12b) den zweiten Bereich, der voll erscheint (13a), der zweiten Schicht (13) zumindest teilweise überlagert.

5. Element nach einem der Ansprüche 1 bis 4, wobei die erste Schicht (12) von einem Aufdruck gebildet ist.

6. Element nach einem der Ansprüche 1 bis 4, wobei die erste Schicht (12) von einer Metallabscheidung gebildet ist, wobei die Metallabscheidung vorzugsweise dünn genug ist, damit der erste Bereich, der voll erscheint (12a), nicht opak ist.

7. Element nach einem der Ansprüche 1 bis 5, wobei die erste Schicht (12) streuend ist.

8. Element nach einem der Ansprüche 1 bis 7, wobei der erste Bereich, der voll erscheint (12a), seinen nicht opaken Charakter aufgrund des Vorhandenseins eines Rasters aufweist.

9. Element nach einem der Ansprüche 1 bis 8, wobei die zweite Schicht (13) von einem insbesondere nicht metallischen Aufdruck gebildet ist, wobei die zweite Schicht (13) eine streuende Tinte aufweist.

10. Element nach einem der Ansprüche 1 bis 9, wobei die zweite Schicht (13) von einer Metallabscheidung gebildet ist, wobei die Metallabscheidung dünn genug ist, damit der zweite Bereich, der voll erscheint (13a), nicht opak ist oder der zweite Bereich, der voll erscheint (13a), seinen nicht opaken Charakter aufgrund des Vorhandenseins eines Rasters aufweist.

11. Element nach einem der vorhergehenden Ansprüche, wobei das erste Motiv (M1) von vorne betrachtet vollständig von dem ersten Bereich, der voll erscheint (12a), umgeben ist.

12. Element nach einem der vorhergehenden Ansprüche, wobei sich die erste und zweite Schicht (12, 13) auf der Vorder- beziehungsweise Rückseite des Trägers (11) befinden.

13. Element nach einem der vorhergehenden Ansprüche, wobei das zweite Motiv (M2) ausschließlich den ersten Bereich (12a), der voll erscheint, überlagert, wobei das erste Motiv (M1) ausschließlich dem zweiten Bereich, der voll erscheint (13a), überlagert ist.

14. Gesichertes Dokument (1) aufweisend ein Sicherheitselement (10) nach einem der vorhergehenden Ansprüche, wobei die zweite Schicht (13) vorzugsweise eine Farbe aufweist, die nahe an jener eines Substrats des Dokuments liegt, in welches das Element integriert ist, oder auf welchem das Element angebracht ist, wobei das Substrat und die zweite Schicht vorzugsweise die Farbe weiß aufweisen.

15. Verfahren zur Authentifizierung eines Dokuments nach Anspruch 14, aufweisend die Schritte, die aus Folgendem bestehen:
- Betrachten des Sicherheitselements (10) im Durchlicht,
- Betrachten des Sicherheitselements (10) im reflektierten Licht, auf der Vorder- und Rückseite,
- Erzeugen einer Information im Hinblick auf die Authentizität des Dokuments zumindest auf der Grundlage der Beobachtungen.

## Claims

1. A security element (10) for a secured document (1), comprising:
- an at least partially transparent support (11),
- a first layer (12) borne by the support, formed by a deposition of metal or a print, the first layer only partially covering the support so as to define at least one first region (12a) appearing solid but not completely opaque and a first opening (12b) at least partially delimiting at least one first pattern (M1),
- a second layer (13) borne by the support, at least partially overlaid with the first, only partially covering the support so as to define at least one second region (13a) appearing solid but not completely opaque and at least one second opening (13b) at least partially delimiting at least one second pattern (M2), the first pattern (M1) being visible in transmitted light from the two faces of the security element and in reflected light only from the front face of the security element, and the second pattern (M2) being visible in transmitted light from the two faces of the security element and in reflected light only from the back face of the security element.

2. The element according to Claim 1, the second pattern (M2) having a predetermined position relative to the first pattern (M1).

3. The element according to Claim 1 or 2, the second opening (13b) being at least partially overlaid with the first region (12a) appearing solid of the first layer (12).

4. The element according to any one of Claims 1 to 3, the first opening (12b) being at least partially overlaid with the second region (13a) appearing solid of the second layer (13).

5. The element according to any one of Claims 1 to 4, the first layer (12) being formed by a print.

6. The element according to any one of Claims 1 to 4, the first layer (12) being formed by a metal deposition, the metal deposition being preferably sufficiently thin for the first region (12a) appearing solid to be non-opaque.

7. The element according to any one of Claims 1 to 5, the first layer (12) being diffusing.

8. The element according to any one of Claims 1 to 7, the first region (12a) appearing solid having its non-opaque character due to the presence of a raster.

9. The element according to any one of Claims 1 to 8, the second layer (13) being formed by a print, notably non-metallic, the second layer (13) comprising a diffusing ink.

10. The element according to any one of Claims 1 to 9, the second layer (13) being formed by a metal deposition, the metal deposition being sufficiently thin for the second region (13a) appearing solid to be non-opaque or the second region (13a) appearing solid having its non-opaque character due to the presence of a raster.

11. The element according to any one of the preceding claims, the first pattern (M1) being completely surrounded by the first region (12a) appearing solid, in front view.

12. The element according to any one of the preceding claims, the first and second layers (12, 13) being situated respectively on the front face and on the back face of the support (11).

13. The alement according to any one of the preceding claims, the second pattern (M2) being overlaid exclusively with the first region (12a) appearing solid, the first pattern (M1) being exclusively overlaid with the second region (13a) appearing solid.

14. A secured document (1) comprising a security element (10) as defined in any one of the preceding claims, the second layer (13) preferably having a colour close to that of a substrate of the document in which the element is incorporated or onto which the element is fixed, the substrate and the second layer being preferably white.

15. A method for authenticating a document as defined in Claim 14, comprising the steps of:
- observing the security element (10) in transmission,
- observing the security element (10) in reflection, on the back face and on the front face,
- generating an information concerning the authenticity of the document at least on the basis of said observations.
